# FASCICULE DE BREVET EUROPEEN

(11) **EP 1 405 804 B1**
(45) Date de publication et mention de la délivrance du brevet: **04.04.2007**
(21) Numéro de dépôt: 03356145.7
(22) Date de dépôt: 03.10.2003
(51) Int. Cl.: B65D 88/12

(54) **Elément couvrant pour conteneur ou analogue**
Abdeckungselement für Behälter oder dergleichen
Covering element for container or the like

(30) Priorité: 04.10.2002 FR 0212303
(43) Date de publication de la demande: 07.04.2004
(73) Titulaire: Plantefort Expansion Sarl, 69120 Vaulx en Velin (FR)
(72) Inventeur: Durieux, Denis, 69370 Saint-Didier au Mont D'Or (FR); Durieux, Francoise, 69370 Saint-Didier au Mont D'Or (FR); Durieux, Dimitri, 69370 Saint-Didier au Mont D'Or (FR); Durieux, Grégory, 69370 Saint-Didier au Mont D'Or (FR); Durieux, Maxine, 69370 Saint-Didier au Mont D'Or (FR); Durieux, Olivia, 69370 Saint-Didier au Mont D'Or (FR)
(74) Mandataire: Schmitt, John

(56) Documents cités:
- DE-U- 29 815 603
- US-A- 4 979 776
- US-A- 5 697 663
- US-A- 5 713 712
- US-A- 5 743 700
- US-B1- 6 224 139

## Description

La présente invention est relative à un élément couvrant tel qu'une bâche, un filet, ou un tissu de protection qui est placé au-dessus d'une benne ou conteneur ou remorque transportable sur ou par un véhicule tracteur.

On connaît d'après la demande de brevet international WO 98/05527, un dispositif de couverture pour couvrir l'ouverture supérieure d'un conteneur transportable sur un véhicule.

Le dispositif de couverture est fixé sur un bras articulé à crochets permettant de saisir le conteneur et de le charger sur ledit véhicule tracteur. Le bras articulé à crochets est monté sur le véhicule tracteur.

Le dispositif de couverture est constitué d'un dispositif d'enroulement et d'une bâche qui est déroulée entre une position rétractée à l'intérieur du dispositif d'enroulement à une position tendue pour couvrir le conteneur porté sur le véhicule tracteur.

Le dispositif d'enroulement comporte un caisson qui est fixé sur le bras à crochets du véhicule tracteur. Le caisson est disposé dans un plan horizontal et perpendiculaire à l'axe principal du bras à crochets. Le caisson présente un arbre horizontal guidé entre les parois extrêmes pour l'enroulement et le déroulement de la bâche extensible de couverture.

Le caisson est principalement ouvert du coté dirigé en direction du conteneur à recouvrir, pour permettre le déroulement de la bâche.

La bâche de couverture comporte dans un fourreau parallèle à l'arbre horizontal, un guide sur lequel est fixée une corde de traction pour permettre le déroulement de ladite bâche au-dessus du conteneur.

Les côtés de la bâche comportent des rebords et des oeillets pour le passage d'une corde élastique permettant la fixation de ladite bâche sur les côtés du conteneur.

Le dispositif de couverture décrit ci-dessus comporte certains inconvénients en ce qui concerne plus particulièrement les difficultés que rencontrent les individus pour dérouler et enrouler la bâche, du fait de sa position sur le bras à crochets solidaire du véhicule tracteur, et ne permet pas la protection du conteneur sur la remorque.

On connaît également du brevet US 3977719 un dispositif d'enroulement et de déroulement d'une bâche au-dessus d'une benne d'un camion qui comprend un arbre horizontal guidé dans des paliers solidaires de la benne.

En effet, le dispositif d'enroulement et de déroulement est positionné dans la partie supérieure de la benne et solidaire de cette dernière afin de pouvoir, à l'aide d'un dispositif de traction, dérouler la bâche au-dessus de la benne ou enrouler celle-ci autour de l'arbre horizontal.

On connaît d'après le document allemand DE-U-29815603 un dispositif de couverture pour couvrir l'ouverture supérieure d'un conteneur transportable sur un véhicule.

Le dispositif de couverture est fixé sur un bras télescopique solidaire du véhicule tracteur et est constitué d'un dispositif d'enroulement et d'une bâche qui est déroulée entre une position rétractée à l'intérieur du dispositif d'enroulement à une position tendue pour couvrir le conteneur porté sur le véhicule tracteur.

L'élément couvrant suivant la présente invention est réalisé dans une bâche ou un filet ou un tissu de protection qui est placé au-dessus d'une benne ou conteneur ou remorque transportable sur ou par un véhicule tracteur, ledit élément couvrant comportant des bords longitudinaux et des bords extrêmes, lesdits bords longitudinaux de plus grande longueur étant traversés par un lien élastique permettant de rabattre lesdits bords sur l'une des faces de l'élément couvrant et le lien élastique traversant les bords extrêmes à proximité de l'axe central longitudinal de l'élément couvrant, au moins un bord extrême coopérant avec un tube de traction permettant le rabat des bords longitudinaux sur l'une des faces de l'élément couvrant et l'élément couvrant comprend des moyens d'accrochage permettant la fixation des bords extrêmes sur la benne ou le conteneur.

L'élément couvrant suivant la présente invention comprend des tubes de traction qui comporte des moyens de pliage constitués par une liaison souple.

L'élément couvrant suivant la présente invention comprend des moyens de pliage dont la liaison souple est constituée par au moins deux manchons libres l'un par rapport à l'autre.

L'élément couvrant suivant la présente invention comprend des moyens de pliage dont la liaison souple est constituée par un manchon en caoutchouc permettant de raccorder ensemble chaque partie rigide du tube.

L'élément couvrant suivant la présente invention comprend des bords longitudinaux de plus grande longueur qui sont reliés à ceux de plus petite longueur par des pans inclinés.

L'élément couvrant suivant la présente invention comprend des bords longitudinaux de plus grande longueur qui comporte respectivement un fourreau pour le guidage du lien élastique le long de l'élément couvrant.

L'élément couvrant suivant la présente invention comprend des fourreaux qui comportent chacun dans leur épaisseur des découpes formant des ouvertures disposées à intervalle régulier.

L'élément couvrant suivant la présente invention comprend des fourreaux dont chaque ouverture comporte une bordure renforcée.

L'élément couvrant suivant la présente invention comprend des fourreaux qui sont partiellement fermés à chaque extrémité par une boutonnière renforcée laissant uniquement un passage pour le lien élastique.

La description qui va suivre en regard des dessins annexés, donnés à titre d'exemple non limitatif, permettra de mieux comprendre l'invention, les caractéristiques qu'elle présente et les avantages qu'elle est susceptible de procurer :
Figure 1 est une vue en perspective représentant l'élément couvrant fixé contre l'une des faces de la benne ou du conteneur.
Figure 2 est une vue de dessus illustrant un élément couvrant en position dépliée suivant la présente invention.
Figure 3 est une vue de dessus montrant une variante de l'élément en position dépliée couvrant suivant la présente invention.
Figure 4 est une vue de détail représentant l'élément couvrant dont les bords longitudinaux sont rabattus sur la face opposée à celle recevant les repères.
Figure 5 est une vue de détail illustrant la fixation de l'élément couvrant sur l'un des bords du conteneur avant le recouvrement de ce dernier.

On a montré en figures 1, 2 et 4 un élément couvrant de protection 1 constitué d'une bâche ou d'un filet ou d'un tissu 2 au-dessus d'une benne ou d'un conteneur 3 transportable sur un véhicule tracteur ou sur une remorque tractée, non représentée.

La benne ou le conteneur 3, connu(e) en soi, donné(e) à titre d'exemple dans la présente description peut être de forme rectangulaire constitué(e) d'un fond horizontal à partir duquel s'étendent verticalement des parois parallèles et longitudinales et une paroi perpendiculaire aux deux premières.

La benne ou le conteneur 3 est fermé(e) par une porte 4 constituée de deux vantaux articulés 5, 6 permettant le déchargement des produits en vrac. Chaque vantail 5, 6 comporte un montant vertical 7 recevant les charnières 8 pour le pivotement desdits vantaux.

L'élément couvrant 1 est constitué d'une bâche ou d'un filet ou d'un tissu 2 de forme générale rectangulaire comportant des bords parallèles 9, 10 de grande longueur et des bords parallèles 11, 12 disposés perpendiculairement aux premiers.

L'élément couvrant 1 comporte entre les bords 9, 10 et les bords 11, 12 de plus petite longueur des pans inclinés 13, 14 dirigés en direction de l'axe central et longitudinal dudit élément.

Les bords 9 et 10 de plus grande longueur comportent respectivement un fourreau 15, 16 présentant chacun dans leur épaisseur des découpes 17 formant des ouvertures disposées à intervalle régulier.

Les fourreaux 15, 16 permettent le guidage et la protection d'un lien élastique 18 parcourant toute la longueur de l'élément couvrant 1 au niveau de ses bords 9, 10 et 11, 12.

Chaque ouverture 17 ménagée dans les fourreaux 15, 16 comporte une bordure renforcée 19 suivant le profil de la découpe desdites ouvertures.

Les fourreaux 15, 16 sont partiellement fermés à chaque extrémité et à proximité des pans inclinés 13, 14 par une boutonnière renforcée 20 laissant uniquement un passage pour le lien élastique 18.

Le lien élastique 18 traverse au niveau des bords 11 et 12 des oeillets 21, 22 disposés au niveau de l'axe central et longitudinal de l'élément couvrant 1.

L'élément couvrant 1 comporte sur son bord extrême 11, et de plus petite dimension, des moyens de traction qui sont constitués d'un tube 23 logé dans un fourreau 24 réalisé dans un pli de la bâche ou du filet ou du tissu 2 constituant ledit élément couvrant.

Le lien élastique 18 traverse au niveau du bord extrême 11 les oeillets 21 afin de former à l'extérieur de l'élément 1 couvrant une boucle de préhension 25 permettant la manipulation de la bâche ou du filet ou du tissu 2 soit à l'extérieur, soit sur la benne ou le conteneur 3, connu en soi.

Le bord extrême 11 comporte de part et d'autre des oeillets 21 un lien élastique 26 en forme de boucle constituant des anses pour l'accrochage et le maintien de l'élément couvrant 1 sur la paroi de la benne ou du conteneur se trouvant à l'opposé de la porte 4, lorsque la bâche ou le filet ou le tissu 2 est positionné(e) sur la benne ou le conteneur 3.

L'autre bord extrême 12 de l'élément couvrant 1 comporte à chaque extrémité un lien élastique 27 en forme de boucle constituant des anses pour l'accrochage de la bâche ou du filet ou du tissu 2 sur la benne ou le conteneur 3.

L'élément couvrant 1 comporte au niveau de ses bords extrêmes 11 et 12 des zones de repérage 28, 29 permettant de différencier le dessus et le dessous de la bâche ou du filet ou du tissu 2 avant sa mise en place sur la benne ou le conteneur 3, connu en soi.

Les zones de repérage 28, 29 sont réalisées dans une matière différente de celle utilisée pour la partie principale de l'élément couvrant 1. Les zones de repérage 28, 29 sont cousues ou collées, en fonction de la matière utilisée pour l'élément couvrant, uniquement sur une seule face de l'élément couvrant.

Les zones de repérage 28, 29 peuvent présenter un profil et une surface de forme quelconque permettant de visualiser la face externe de l'élément couvrant 1, c'est à dire, celle qui est opposée à celle recevant les bords 9 et 10 en position pliée et rabattue avant la mise en place de la bâche ou du filet ou du tissu 2 sur la benne ou le conteneur 3, connu en soi.

En figure 3, on a montré une variante de l'élément couvrant 1 qui comporte à l'intérieur de son fourreau 24 prévu au niveau de son bord extrême 11 des moyens de traction qui sont constitués d'un tube 30 permettant le pliage de la bâche ou du filet ou du tissu 2 le long de son axe longitudinal, afin que les bords 9, 10 de plus grande longueur se trouve l'un au dessus de l'autre.

Le tube 30 comporte sur sa longueur au moins une liaison souple 31 permettant de suivre le nombre de pliage de l'élément couvrant 1 le long de son axe longitudinal. La liaison souple 31 peut être constituée par un manchon en caoutchouc 32 ou tout autre élément souple permettant de raccorder ensemble chaque partie rigide du tube 30 afin de former à l'intérieur du fourreau 24 un tube 30 continu sur toute la longueur du bord extrême 11.

De manière avantageuse le tube 30 est constitué de deux parties rigides de dimension identique réunies l'une à l'autre par un manchon souple 31 disposé au milieu dudit tube afin de permettre un pliage de l'élément couvrant 2 au niveau de l'axe longitudinal.

Une autre variante consisterait à prévoir un moyen de traction comportant un tube 23 qui est constitué d'au moins deux manchons 33 libres l'un par rapport à l'autre et formant une liaison souple pour le pliage de l'élément couvrant 1.

Une troisième variante de l'élément couvrant 1 consisterait à placer dans un autre fourreau ménagé au niveau du bord 12 opposé et parallèle à celui 11 un autre tube 23 ou 30. Cette variante permet de réaliser un élément couvrant 1 qui est symétrique et qui peut être accroché sur la benne ou le conteneur 3 avant sa mise en place définitive soit par les liens élastiques 26, soit par les liens élastiques 27.

En figures 1 et 5, on a illustré l'accrochage au niveau de la porte 4 de l'élément couvrant 1 afin de se trouver dans le prolongement de la benne ou du conteneur 3 et avant le recouvrement de ce dernier par la bâche ou le filet ou le tissu 2.

Dans cette position, on note que les bords 9, 10, rabattus automatiquement par le lien élastique 18, sont disposés en direction du sol afin de se retrouver sous l'élément couvrant 1.

On constate que l'élément couvrant 1 est accroché aux charnières 8 de la porte 4 de la benne ou du conteneur 3 montré(e) à titre d'exemple par l'intermédiaire des liens élastiques 27 en forme de boucle prévus à chaque extrémité du bord extrême 12.

En figure 6, on a représenté une perche ou gaffe télescopique 50 pour la mise en place et le retrait de l'élément couvrant 1, au dessus de la benne ou du conteneur 3.

La gaffe 50 comporte un tube 51 en fibre de verre, recevant dans sa partie interne une tige 52 qui peut se déplacer en translation par rapport audit tube afin de régler la hauteur de la gaffe. La tige 52 est immobilisée par un dispositif de blocage 53 qui peut être réalisé au moyen d'un bouton poussoir rappelé par un ressort.

L'extrémité libre de la tige 52 comporte un autre dispositif de verrouillage 54 pour la fixation d'une potence 55 qui est constituée d'un portique 56 dont l'une des branches 57 est inclinée par rapport au tube 51.

La tige 52 comporte, à proximité du dispositif de verrouillage 54, un crochet 58 permettant la manipulation des liens élastiques 18 et 26 de l'élément couvrant 1 afin de pouvoir l'accrocher ou le retirer des éléments de retenue solidaire sur le pourtour de la benne ou du conteneur 3.

Le crochet 58 est tourné dans une direction opposée à celle de la branche 57 de la potence 55.

Les moyens de traction de l'élément couvrant 1, constitués soit du tube 23 soit du tube 30, sont destinés à recevoir la branche 57 de la potence 55 formant la perche ou gaffe 50 ou tout autre moyen de traction, permettant, d'une part de soulever l'élément couvrant 1 au-dessus de la benne ou du conteneur 3, et d'autre part de le déplacer pour l'emmener en direction opposée à celle de la porte 4.

En premier lieu, et dans notre exemple de réalisation, l'utilisateur accroche l'élément couvrant 1 sur les charnières 8 des vantaux 5 et 6 de la porte 4 de la benne ou du conteneur 3 par l'intermédiaire des liens élastiques 27 prévus sur le bord 12. L'élément couvrant 1 est positionné et étendu sur le sol dans le prolongement de la benne ou du conteneur 3 de manière que sa face recevant les bords rabattus 9, 10 soit dirigée contre le sol. Dans cette position, la face visible de l'élément couvrant 1 est celle recevant les repères 28 et 29 prévus au niveau des bords 11 et 12.

En second lieu, l'utilisateur introduit la branche 57 de la perche ou gaffe 50 dans les moyens de traction constitués du tube 23 ou 30 de l'élément couvrant1, la gaffe 50 est ensuite retenue à l'intérieur du tube 23 ou 30 au moyen du lien élastique 26 qui coopère avec le crochet 58.

En troisième lieu, l'utilisateur soulève l'élément couvrant 1 au moyen de la perche ou gaffe 50 pour l'emmener au-dessus de la benne ou du conteneur 3 afin de le recouvrir. Lors de cette manoeuvre, on constate que la face de l'élément couvrant 1 recevant les repères 28 et 29 passe dessous, c'est à dire, qu'elle vient directement en contact avec les déchets contenus dans la benne ou du conteneur 3. A l'inverse, la face de l'élément couvrant 1 recevant les bords rabattus 9, 10 passe dessus, c'est à dire, tournée vers l'extérieur.

En quatrième lieu, l'utilisateur amène le tube 23 ou 30 pour le fixer à l'aide des liens élastiques 26 contre la paroi située à l'opposé de la porte 4.

En cinquième lieu, l'utilisateur déplie et fixe les bords 9, 10 sur les parois latérales de plus grande longueur de la benne ou du conteneur 3 au moyen du lien élastique 18 qui coopère avec des moyens de retenue solidaires desdites parois.

La position, le trajet et la tension du lien élastique 18 sur la longueur de l'élément couvrant 1 permet aux rebords 9, 10 de se plier automatiquement en direction de l'intérieur dudit élément 1.

Pour le retrait de l'élément couvrant 1, l'utilisateur procède à la libération du lien élastique 18, afin que les bords 9, 10 se plient automatiquement grâce à la tension du lien élastique 18 en direction de l'intérieur de l'élément couvrant 1 et qu'ils ne soient plus retenus contre les parois de la benne ou du conteneur 3.

Ensuite, l'utilisateur libère le tube 23 ou 30 en retirant les liens élastiques 26 des moyens de retenue solidaires de la benne ou du conteneur 3 et introduit la perche 50 dans le tube 23 ou 30 de l'élément couvrant 1 pour l'emmener du coté de la porte 4, afin de la déposer au sol.

Enfin, l'utilisateur procède au pliage de l'élément couvrant 1 pour son stockage dans un sac ou analogue.

On constate que la position, la tension et le trajet du lien élastique 18 sur la longueur de l'élément couvrant 1 permettent aux rebords 9, 10 de se plier automatiquement en direction de l'intérieur dudit élément avant son retrait et son stockage.

La benne ou le conteneur 3 peut présenter toute autre forme, sans pour cela modifier l'objet de la présente invention et recevoir l'élément de protection 1.

II doit d'ailleurs être entendu que la description qui précède n'a été donnée qu'à titre d'exemple et qu'elle ne limite nullement le domaine de invention dont on ne sortirait pas en remplaçant les détails d'exécutions décrits par tout autre équivalent, l'étendue de l'invention étant définie par les revendications.

## Revendications

1. Elément couvrant réalisé dans une bâche ou un filet ou un tissu (2) de protection qui est placé au-dessus d'une benne ou conteneur ou remorque (3) transportable sur ou par un véhicule tracteur, ledit élément couvrant comportant des bords longitudinaux (9, 10) et des bords extrêmes (11, 12), lesdits bords longitudinaux (9, 10) de plus grande longueur étant traversés par un lien élastique (18) permettant de rabattre lesdits bords sur l'une des faces de l'élément couvrant (1), **caractérisé en ce que** le lien élastique (18) traverse les bords extrêmes (11, 12) à proximité de l'axe central longitudinal de l'élément couvrant (1), au moins un bord extrême (11, 12) coopérant avec un tube de traction (23, 30) permettant le rabat des bords longitudinaux (9, 10) sur l'une des faces de l'élément couvrant (1), et l'élément couvrant comprend des moyens d'accrochage (26, 27) permettant la fixation des bords extrêmes (11, 12) sur la benne ou le conteneur (3).

2. Elément couvrant suivant la revendication 1, **caractérisé en ce que** chaque tube de traction (23, 30) comporte des moyens de pliage constitués par une liaison souple (33, 31).

3. Elément couvrant suivant la revendication 2, **caractérisé en ce que** la liaison souple est constituée par au moins deux manchons (33) libres l'un par rapport à l'autre.

4. Elément couvrant suivant la revendication 2, **caractérisé en ce que** la liaison souple (31) est constituée par un manchon en caoutchouc (32) permettant de raccorder ensemble chaque partie rigide du tube (30).

5. Elément couvrant suivant la revendication 1, **caractérisé en ce que** les bords longitudinaux (9, 10) de plus grande longueur sont reliés à ceux (11, 12) de plus petite longueur par des pans inclinés (13, 14).

6. Elément couvrant suivant la revendication 1, **caractérisé en ce que** les bords longitudinaux (9, 10) de plus grande longueur comporte respectivement un fourreau (15, 16) pour le guidage du lien élastique (18) le long de l'élément couvrant (1).

7. Elément couvrant suivant la revendication 6, **caractérisé en ce que** les fourreaux (15, 16) de chaque bord (9, 10) comportent chacun dans leur épaisseur des découpes (17) formant des ouvertures disposées à intervalle régulier.

8. Elément couvrant suivant la revendication 7, **caractérisé en ce que** chaque ouverture (17) ménagée dans les fourreaux (15, 16) comporte une bordure renforcée (19).

9. Elément couvrant suivant la revendication 6, **caractérisé en ce que** les fourreaux (15, 16) sont partiellement fermés à chaque extrémité par une boutonnière renforcée (20) laissant uniquement un passage pour le lien élastique (18).

## Claims

1. Covering element made from a protective tarpaulin or net or fabric (2) which is placed over an open vehicle body or a container or a trailer (3) transportable on or by a towing vehicle, said covering element comprising longitudinal edges (9, 10) and end edges (11, 12), said longitudinal edges (9, 10) of longer length being passed through by an elastic tie (18) making it possible to fold said edges onto one of the faces of the covering element (1), **characterized in that** the elastic tie (18) passes through the end edges (11, 12) near the longitudinal central axis of the covering element (1), at least one end edge (11, 12) interacting with a pulling tube (23, 30) for folding the longitudinal edges (9, 10) onto one of the faces of the covering element (1) and the covering element comprises attachment means (26, 27) for fastening the end edges (11, 12) to the open body or container (3).

2. Covering element according to Claim 1, **characterized in that** each pulling tube (23, 30) comprises folding means consisting of a flexible connection (33, 31).

3. Covering element according to Claim 2, **characterized in that** the flexible connection consists of at least two sleeves (33) which are free with respect to one another.

4. Covering element according to Claim 2, **characterized in that** the flexible connection (31) consists of a rubber sleeve (32) connecting each rigid part of the tube (30) together.

5. Covering element according to Claim 1, **characterized in that** the longitudinal edges (9, 10) of longer length are connected to the edges (11, 12) of shorter length by inclined faces (13, 14).

6. Covering element according to Claim 1, **characterized in that** the longitudinal edges (9, 10) of longer length each comprise a sheath (15, 16) for guiding the elastic tie (18) along the covering element (1).

7. Covering element according to Claim 6, **characterized in that** the sheaths (15, 16) on each edge (9, 10) each comprise, through their thickness, cut-outs (17) forming openings arranged at regular intervals.

8. Covering element according to Claim 7, **characterized in that** each opening (17) made in the sheaths (15, 16) has a reinforced rim (19).

9. Covering element according to Claim 6, **characterized in that** the sheaths (15, 16) are partially closed at each end by a reinforced slit (20) which allows only the elastic tie (18) to pass through.

## Patentansprüche

1. Abdeckelement, das aus einer Schutzplane oder einem Sicherheitsnetz oder einem Schutztuch (2) hergestellt ist, das über einem Kübel oder einem Container oder einem Anhänger (3) angeordnet ist, der auf oder von einem Zugfahrzeug transportierbar ist, wobei das Abdeckelement Längsränder (9, 10) und Endränder (11, 12) aufweist, wobei die Längsränder (9, 10) größerer Länge von einem elastischen Verbindungsglied (18) durchquert werden, das es ermöglicht, die Ränder auf eine der Seiten des Abdeckelements (1) umzuschlagen, **dadurch gekennzeichnet, dass** das elastische Verbindungsglied (18) die Endränder (11, 12) in der Nähe der Längsmittelachse des Abdeckelements (1) durchquert, wobei mindestens ein Endrand (11, 12) mit einem Zugrohr (23, 30) zusammenwirkt, das das Umschlagen der Längsränder (9, 10) auf eine der Seiten des Abdeckelements (1) ermöglicht, und das Abdeckelement Befestigungsmittel (26, 27) aufweist, die die Befestigung der Endränder (11, 12) an dem Kübel oder dem Behälter (3) ermöglichen.

2. Abdeckelement nach Anspruch 1, **dadurch gekennzeichnet, dass** jedes Zugrohr (23, 30) Faltmittel aufweist, die aus einer biegsamen Verbindung (33, 31) bestehen.

3. Abdeckelement nach Anspruch 2, **dadurch gekennzeichnet, dass** die biegsame Verbindung aus mindestens zwei Muffen (33) besteht, die zueinander frei sind.

4. Abdeckelement nach Anspruch 2, **dadurch gekennzeichnet, dass** die biegsame Verbindung (31) aus einer Kautschukmuffe (32) besteht, die es ermöglicht, jeden steifen Bereich des Rohrs (30) miteinander zu verbinden.

5. Abdeckelement nach Anspruch 1, **dadurch gekennzeichnet, dass** die Längsränder (9, 10) größerer Länge mit denjenigen (11, 12) kleinerer Länge durch geneigte Flächen (13, 14) verbunden sind.

6. Abdeckelement nach Anspruch 1, **dadurch gekennzeichnet, dass** die Längsränder (9, 10) größerer Länge je ein Futteral (15, 16) zur Führung des elastischen Verbindungsglieds (18) entlang des Abdeckelements (1) aufweisen.

7. Abdeckelement nach Anspruch 6, **dadurch gekennzeichnet, dass** die Futterale (15, 16) jedes Rands (9, 10) je in ihrer Dicke Ausschnitte (17) aufweisen, die in regelmäßigem Abstand angeordnete Öffnungen bilden.

8. Abdeckelement nach Anspruch 7, **dadurch gekennzeichnet, dass** jede in den Futteralen (15, 16) ausgebildete Öffnung (17) eine verstärkte Randleiste (19) aufweist.

9. Abdeckelement nach Anspruch 6, **dadurch gekennzeichnet, dass** die Futterale (15, 16) an jedem Ende teilweise von einem verstärkten Knopfloch (20) verschlossen werden, das nur einen Durchlass für das elastische Verbindungsglied (18) frei lässt.
